# EUROPÄISCHE PATENTSCHRIFT

(11) **EP 1 029 217 B1**
(45) Veröffentlichungstag und Bekanntmachung des Hinweises auf die Patenterteilung: **31.07.2002**
(21) Anmeldenummer: 98963432.4
(22) Anmeldetag: 10.11.1998
(51) Int. Cl.: F41J 1/12

(54) **GESCHOSSFANGEINRICHTUNG**
PROJECTILE STOPPING DEVICE
DISPOSITIF D'ARRET DE PROJECTILES

(30) Priorität: 12.11.1997 DE 19749881; 11.09.1998 DE 19841901
(43) Veröffentlichungstag der Anmeldung: 23.08.2000
(73) Patentinhaber: GRUBER, Heinz, 38723 Seesen (DE)
(72) Erfinder: GRUBER, Heinz, 38723 Seesen (DE)
(74) Vertreter: Sobisch, Peter, Dipl.-Ing.
(86) Internationale Anmeldenummer: EP9807154
(87) Internationale Veröffentlichungsnummer: WO9924775

(56) Entgegenhaltungen:
- DE-A- 2 839 509
- DE-A- 4 022 327
- DE-A- 4 410 342
- DE-C- 858 951
- DE-U- 8 813 708
- PATENT ABSTRACTS OF JAPAN vol. 013, no. 484 (M-886), 2. November 1989 & JP 01 189499 A (MASAO KIMURA), 28. Juli 1989

## Beschreibung

Die Erfindung bezieht sich auf eine Geschoßfangeinrichtung entsprechend dem Oberbegriff des Anspruchs 1.

Schießstände sind unabhängig von ihrem Bestimmungszweck, der die Ausübung des Schießsports oder der Schießausbildung bei Polizei, Militär und vergleichbaren Sicherheitsorganen betreffen kann, mit Geschoßfangeinrichtungen ausgerüstet. Letztere können in geschlossenen Räumen, jedoch auch im offenen Gelände eingesetzt werden und sollen unbeabsichtigte bzw. unkontrollierbare Geschoßbewegungen außerhalb des Schießstands dadurch verhindern, daß auftreffende Geschoße ohne Rückprallerscheinungen bis zum Stillstand abgebremst werden, und zwar innerhalb eines definierten, durch die Geschoßfangeinrichtung umgrenzten Raumes. Die Geschoße sollen ferner in einfacher Weise und insbesondere vollständig wiedergewinnbar sein, um eine geordnete Entsorgung zu ermöglichen.

Die Entsorgung der zumindest einen erheblichen Bleigehalt aufweisenden Geschoße ist von großer Bedeutung nicht nur für eine auch ökonomisch motivierte Recyclingwirtschaft. Der Eintrag von Blei in die Umwelt, sei es über das Grundwasser in chemisch gelöster Form, sei es über die Luft als Bleistaub birgt nicht zuletzt wegen der schwer kontrollierbaren Ausbreitungswege, der z. T. noch nicht abschätzbaren unmittelbaren Folgen, jedoch auch der Folgeschäden, deren vielfältiger Erscheinungsformen sowie der zu erwartenden Langzeitwirkungen ein beträchtliches Gefahrenpotential.

Im Zuge einer gewachsenen Umweltsensibilität, die ihren Niederschlag zwischenzeitlich auch in zunehmenden behördlichen Auflagen für die Betreiber von Schießanlagen findet, jedoch auch durch Kostenzwänge motiviert besteht somit ein Bedürfnis nach einer obigen Anforderungen gerecht werdenden Geschoßfangeinrichtung.

Grundsätzlich bekannt sind Geschoßfangeinrichtungen in der Form einfacher Erd- oder Sandschüttungen, die jedoch sowohl unter dem Gesichtspunkt des Vermeidens eines Schwermetalleintrags in das Erdreich als auch des kostspieligen Sanierens eines mit Schwermetallen belasteten Erdreichs als äußerst bedenklich anzusehen sind.

Aus der DE-PS 858 951 ist eine Geschoßfangeinrichtung bekannt, die aus einem aus Holz ausgebildeten Fangkasten besteht, der beschußseitig durch eine Zielscheibe abgedeckt ist, wobei sich hinter der Zielscheibe - in Beschußrichtung voneinander beabstandet - mehrere Geschoßfangvorhänge befinden. Diese bestehen zum Teil aus Schwammgummi und zum Teil aus einem sonstigen weichen Material wie z.B. Gummi und sind freihängend angeordnet. Ein Teil dieser plattenartigen Fangvorhänge ist mit vertikalen Schlitzen versehen. Eine grundsätzlich ähnliche Geschoßfangvorrichtung ist aus der DE 28 39 509 A1 bekannt, hierbei werden die einzelnen, in Beschußrichtung aufeinander folgenden Fangvorhänge durch Hartgummiplatten gebildet, der mit Kunstfasermatten oder auch einem Drahtgeflecht armiert ist. Alternativ ist aus dieser Druckschrift auch die Verwendung eines Erdwalls als Geschoßfang bekannt. Die aus Gummiwerkstoffen bestehenden Fangvorhänge bringen in Abhängigkeit von der absoluten Dicke das Problem mit sich, daß Geschoße in diesen steckenbleiben und im Rahmen eines besonderen Arbeitsvorgangs zur Entsorgung abgetrennt werden müssen. Hinzu tritt in Abhängigkeit von der Beschußhäufigkeit das weitere Problem eines mehr oder weniger starken Verschleißes und damit die Notwendigkeit des kompletten Austausches einzelner Fangvorhänge.

Aus der Druckschrift DE 88 13 708.2 ist eine Geschoßfangvorrichtung bekannt, deren einzelne Fangvorhänge durch eine Nebeneinanderanordnung von Rohren gebildet werden, deren Wandungen zum Durchschuß bestimmt sind und innerhalb welchen sich zur Verbesserung der Fangwirkung weitere Fangkörper in der Gestalt von streifenartigen Einsätzen befinden. Sowohl die genannten Rohre als auch die streifenartigen Einsätze können hiernach aus einem Gewebe armierten Gummiwerkstoff bestehen, bei dem es sich beispielsweise um Teile von verschlissenen Förderbändern handeln kann. Die Rohre können jedoch gleichermaßen auch aus Aluminium bestehen. Wesensmerkmal dieser bekannten Geschoßfangvorrichtung sind somit speziell hergestellte Fangkörper, wobei sich infolge deren zum Durchschuß bestimmter Ausbildung wiederum das Problem der Entsorgung der Geschosse, insbesondere der Trennung von Geschossen und Geschoßfangmaterial stellt.

Schließlich ist aus der DE 44 10 342 A1 eine weitere Geschoßvorrichtung bekannt, die im Hauptbereich durch eine Hintereinanderanordnung von voneinander beabstandeten Lamellen aus gewebearmiertem Gummiwerkstoff, z.B. gebrauchten Teilen eines Förderbandes besteht, wohingegen die sonstigen Bereiche, die keinem vergleichbar intensiven Beschuß unterliegen, durch eine Schichtung von beispielsweise aus thermoplastischen Werkstoffen bestehenden Geschoßfangblöcken gekennzeichnet sind.

Hinsichtlich der Entsorgung der Geschosse, insbesondere der Trennung von Geschossen und Geschoßfangmaterial sowie des Verschleißes gelten die oben in Verbindung mit anderen Geschoßfangvorrichtungen des Standes der Technik bereits dargelegten Ausführungen.

Es ist daher die Aufgabe der Erfindung, eine Geschoßfangeinrichtung der eingangs bezeichneten Art dahingehend auszugestalten, daß neben einem sicheren und die Umwelt möglichst wenig belastenden Betrieb ein zuverlässiges Auffangen der Geschoße sowie eine kostengünstige geordnete Entsorgung derselben möglich ist. Gelöst ist diese Aufgabe bei einer solchen Geschoßfangeinrichtung durch die Merkmale des Kennzeichnungsteiles des Anspruchs 1.

Die Geschoßfangeinrichtung besteht unter anderem aus mehreren, in Beschußrichtung hintereinander angeordneten Fangvorhängen, die dazu bestimmt sind, auf auftreffende Geschoße eine Abbremswirkung auszuüben, wobei die Anzahl dieser Fangvorhänge in Abhängigkeit von dem Maximalkaliber bzw. dem Maximalwert der Geschoßenergie der verwendeten Geschoße sowie dem Abbremsvermögen des einzelnen Fangvorhanges gewählt ist. Erfindungsgemäß bestehen nunmehr die einzelnen Fangvorhänge aus einer Nebeneinanderanordnung von Stahlseilen, die aufgrund ihrer mechanischen Eigenschaften als Geschoßfangkörper besonders geeignet sind. So ist der Beschuß eines vorzugsweise schwingfähig aufgehängten Stahlseiles aufgrund dessen Zusammensetzung aus einzelnen, in reibschlüssigem Kontakt stehenden, somit stark dämpfend wirkenden Drahtelementen mit einer nur mäßigen Geräuschentwicklung verbunden. Nach Maßgabe seiner jeweiligen Festigkeitseigenschaften und der aufzunehmenden Geschoßenergie kommt dem einzelnen Stahlseil im Rahmen der Geschoßfangeinrichtung eine hohe Lebensdauer zu, bevor ein Austausch erforderlich wird. Auftreffende Geschoße werden durch die Fangvorhänge nacheinander abgebremst und fallen zwischen diesen einfach zu Boden, so daß in Verbindung mit bodenseitigen Aufnahmegefäßen ein außerordentlich einfaches Wiedergewinnen sowie Entsorgen der Geschoße möglich ist. Ein aufwendiger, ein Trennen der Geschoße von der Fangeinrichtung betreffender Arbeitsvorgang entfällt somit. Stahlseile als Ausgangsmaterial für eine erfindungsgemäße Fangeinrichtung fallen ferner als Abfallstoffe bei zahlreichen Maschinen und Anlagen an und stehen somit als preiswerter Rohstoff zur Verfügung, der lediglich auf ein, den Abmessungen des Beschußfeldes entsprechendes Längenmaß zugeschnitten werden muß. Häufig fallen Stahlseile in einem, mit Schmierstoffen stark verunreinigten Zustand an, der einer ansonsten möglichen einfachen Entsorgung als Metallschrott entgegensteht, so daß die erfindungsgemäße Verwendung von Stahlseilen auch eine verbesserte Werkstoffausnutzung bedeutet, durch welche Abfallstoffe einer weiteren Ausnutzung unterzogen werden.

Die Stahlseile eines Fangvorhanges können mit Abstand zueinander angeordnet sein - in diesem Fall ist eine Vielzahl von Fangvorhängen erforderlich, um eine lückenlose Überdeckung des Beschußfeldes zu erreichen. Besonders vorteilhaft ist es hingegen, wenn entsprechend den Merkmalen des Anspruchs 2 die Stahlseile eines Fangvorhanges einander im Umfangsbereich tangieren. Dies bringt eine bedeutende Erhöhung des Abbremsvermögens des einzelnen Fangvorhanges mit sich, da ein seitliches Verdrängen eines einzelnen Stahlseiles stets mit einem gleichzeitigen Verdrängen weiterer Stahlseile des jeweiligen Fangvorhanges und demzufolge mit einer höheren Energieumsetzung verbunden ist.

Die Stahlseile der einzelnen Fangvorhänge sind entsprechend den Merkmalen des Anspruchs 3 versetzt zueinander angeordnet, um eine lückenlose Überdeckung des Beschußfeldes zu erreichen, und zwar sowohl bei Fangvorhängen, deren Stahlseile einander tangieren als auch bei solchen, die mit seitlichem Abstand zueinander angeordnet sind.

Die Abmessungen der Stahlseile eines Fangvorhanges werden im Regelfall gleich bemessen sein. In Abhängigkeit von einem gewünschten Abbremsvermögen, welches - in Beschußrichtung gesehen - auch unterschiedlich bemessen sein kann, können dementsprechend auch die, das Abbremsvermögen kennzeichnenden Parameter der Stahlseile der Fangvorhänge auch unterschiedlich bemessen sein. Als kennzeichnende Parameter in diesem Sinne werden neben dem Querschnitt bzw der Masse auch Festigkeitskennwerte anzusehen sein.

Die Fangvorhänge sind entsprechend den Merkmalen des Anspruchs 5 an einem Querträger abgehängt, der seinerseits um seine Horizontalachse frei schwingfähig gelagert ist. Diese Art der Anbringung der Fangvorhänge verbessert die Bewegungsmöglichkeiten der Stahlseile und deren Abbremseigenschaften, nachdem sich Schwingbewegungen des Querträgers und des Stahlseiles überlagern können und eine erweiterte Auslenkbewegung des Stahlseiles zur Folge haben können. Es kann ein mit Fangvorhängen bestückter Querträger vorgesehen sein - es können gleichermaßen auch mehrere, sich parallel zueinander erstreckende, um ihre jeweilige Längsachse schwingfähige, jeweils mit wenigstens einem Fangvorhang ausgerüstete Querträger vorgesehen sein.

Die Stahlseile stehen entsprechend den Merkmalen des Anspruchs 6 mit dem Querträger in einer vorzugsweise lösbaren Verbindung.

Die Stahlseile sind entsprechend den Merkmalen des Anspruchs 7 derart abgehängt, daß ein allseitig freies Schwingen möglich ist. Dies ist insbesondere von Bedeutung für die an den seitlichen Randbereichen befindlichen Stahlseile.

Gemäß den Merkmalen des Anspruchs 8 nehmen die Fangseile innerhalb eines jeden Fangvorhanges eine definierte Ausgangslage ein, die im Fall einer Auslenkung des Fangseiles infolge eines Beschusses reproduzierbar ist, da eine Rückstellkraft das Fangseil in die Ausgangslage zurückführt. Diese Rückstellkraft kann im einfachsten Fall durch Distanzhalter erzeugt werden, somit durch eine an einem Ende des Fangseiles angeordnete Zusatzmasse. Von diesen Distanzhaltern geht jedoch eine weitere positive Wirkung aus, indem durch diese ein Verdrillen einzelner Fangseile wirksam unterbunden wird. Dies wiederum erleichtert ein Austauschen einzelner, schadhaft gewordener Fangseile. Im einfachsten Fall kann ein Distanzhalter beispielsweise durch ein Flacheisen gebildet sein, welches seitlich, das heißt an den einander im Rahmen eines Fangvorhanges zugekehrten Seiten zweier Fangseile an diesen befestigt ist.

Gemäß den Merkmalen des Anspruchs 9 erfahren die Fangseile der einzelnen Fangvorhänge eine ober- und unterseitige Führung. Die mechanischen Verbindungen zwischen den Führungen und den Fangseilen sind derart beschaffen, daß die Fangseile in begrenzter Weise infolge auftreffender Geschosse auslenkbar sind, jedoch bei dieser Auslenkung einer Rückstellkraft in Richtung auf ihre Ausgangslage hin unterliegen. Diese Rückstellkraft kann durch die Schwerkraft gebildet sein - es kommt jedoch auch eine Aufhängung der Fangseile unter Zwischenanordnung von Zugfedern in Betracht. Die Fangseile werden im Regelfall vertikal angeordnet sein - eine horizontale Anordnung ist jedoch in diesem Fall gleichermaßen möglich. In jedem Fall werden mehrere derartiger Fangvorhänge - in Beschußrichtung gesehen - hintereinander angeordnet sein, wobei die Fangseile aufeinander folgender Fangvorhänge versetzt zueinander angeordnet sind, so daß Geschosse, die zwischen zwei Fangseilen eines ersten Vorhangs auftreffen, stets eine zuverlässige Abbremsung durch die Fangseile des folgenden Fangvorhanges erfahren. infolge der beiderseitigen, an beiden Enden gegebenen definierten Führung der Fangseile, durch welche auch die Funktion von Distanzhaltern gegeben ist, ist ein einfaches Austauschen einzelner Fangseile möglich, da ein Ineinanderverdrillen benachbarter Fangseile infolge eines Beschusses ausgeschlossen werden kann.

Wartungsarbeiten und hierdurch bedingte Ausfallzeiten der Geschossfanganlage können auf diesem Wege gegenüber dem Stand der Technik vermindert werden.

Jedes Fangseil ist entsprechend den Merkmalen des Anspruchs 10 an beiden Enden mit einer Aufnahmevorrichtung versehen, mit der es in fester Verbindung steht, wobei die Aufnahmevorrichtung an die Führung angepaßt ist und dahingehend ausgebildet ist, daß eine einfache Lösung der Verbindung zwischen der Aufnahmevorrichtung einerseits und der Führung andererseits möglich ist. Die Verwendung standardisierter Aufnahmevorrichtungen für die Fangseile, die vorzugsweise an beiden Enden gleich beschaffen sind, ermöglicht für jedes Fangseil die Bereitstellung reproduzierbarer und insbesondere gleichförmiger Auslenkbedingungen gegenüber einer Ruhelage. Im Bedarfsfall kann in die Aufnahmevorrichtung gleichzeitig ein Federelement integriert sein, über welches das Fangseil mit dieser in Verbindung steht.

Die Merkmale der Ansprüche 11 bis 15 sind auf unterschiedliche Arten der räumlichen Anordnung der Fangvorhänge relativ zur Beschußrichtung gerichtet. Im einfachsten Fall sind die Fangvorhänge eben ausgebildet und es erstrecken sich deren jeweilige Ebenen normal zur Beschußrichtung. Die Ebene des einzelnen Fangvorhanges kann jedoch gleichermaßen auch um eine vertikale Achse gegenüber der Normalenrichtung verschwenkt angeordnet sein, wobei eine Verschwenkung auch um eine Horizontalachse oder auch sowohl um eine Horizontal- als auch um eine Vertikalachse gegeben sein kann. Die unterschiedlichen Arten von Schräganordnungen der Fangvorhänge bieten den besonderen Vorteil, daß Querschläger auf kürzestem Wege abgelenkt werden können. Von besonderem Vorteil kann es in diesem Zusammenhang auch sein, daß die Geschoßfangeinrichtung durch mehrere Gruppen von jeweils ebenen Fangvorhängen gebildet wird, wobei die einzelnen Gruppen untereinander sich wiederum unter Winkeln zueinander erstrecken. Dies bietet eine besonders zuverlässige Auffangmöglichkeit auch für Querschläger oder in sonstiger Weise unter ungewöhnlichen Winkeln auf den Vorhang auftreffende Geschosse.

Die Fangvorhänge können sich entsprechend den Merkmalen des Anspruchs 16 gleichermaßen auch entlang räumlich gekrümmter Flächen erstrecken - es hängt dies lediglich von der räumlichen Anordnung und Ausbildung der den Fangseilen zugeordneten Führungen ab. So kann auch diesem Wege beispielsweise ein Fangvorhang realisiert werden, der - in einem Horizontalschnitt gesehen - eine U-förmige Gestaltung aufweist.

Die Merkmale der Ansprüche 17 und 18 sind auf eine beispielhafte Ausbildung einer Aufnahmeeinrichtung gerichtet. Diese besteht hiernach aus einem zur Aufnahme eines Seilendes bestimmten Aufnahmeteil und einem Halteprofil, welches mit dem Aufnahmeteil in vorzugsweise lösbarer Verbindung steht. Diese Verbindung kann beispielsweise eine Schweißverbindung sein, wobei in den Schweißvorgang gleichzeitig das dem Aufnahmeteil zugekehrte Seilende eingebunden werden kann.

Jede Führung wird entsprechend den Merkmalen des Anspruchs 19 durch eine Anordnung von Tragrohren oder Schienen gebildet, die außerhalb eines Zielfeldes angeordnet sind. Sie können beispielsweise durch Abdeckplatten vor auftreffenden Geschossen geschützt angeordnet sein. Sowohl die Tragrohre als auch die Schienen sind naturgemäß an die konkrete Beschaffenheit der Halteprofile angepaßt, insbesondere an die zulässigen Auslenkbewegungen der Fangseile.

Die Merkmale der Ansprüche 20 bis 22 sind auf eine weitere Konkretisierung der durch Tragrohre gebildeten Führung gerichtet. Das Halteprofil kann hiernach beispielsweise derart beschaffen sein, daß der Zwischenraum zwischen zwei sich horizontal erstreckenden Tragrohren durchgriffen wird und ein Profilelement des Halteprofils beide Tragrohre oberseitig übergreift. Alternativ kann das Profilteil auch derart beschaffen sein, daß lediglich ein Tragrohr übergriffen wird. Besonders vorteilhaft ist eine solche Ausgestaltung der Elementenpaarung Halteprofil/ Tragrohr, bei welcher eine Montage und Demontage eines Tragseiles durch eine einfache Einhängbewegung des Halteprofils senkrecht zur Achse des Tragrohres möglich ist, insbesondere dann, wenn sich die Tragrohre in der Ebene des Fangvorhanges bzw. der gekrümmten Fläche erstrecken, in welcher sich der Fangvorhang erstreckt. Dies erleichtert beispielsweise die Entnahme und das Neueinsetzen eines sich in der Mitte eines Fangvorhanges befindlichen Fangseiles. Die Führungen können jedoch gleichermaßen auch durch eine Vielzahl vergleichsweise kurzer Tragrohre oder vergleichbarer Bauteile gebildet werden, die sich einzeln senkrecht zur Ebene oder den Flächen der Fangvorhänge erstrecken, so daß von den Stirnseiten der Tragrohre her das einzelne Fangseil, bzw dessen Halteeinrichtung aufschiebbar ist.

Gemäß den Merkmalen des Anspruchs 23 sind sämtliche Komponenten der Geschoßfangeinrichtung in einem Rahmengestell gehalten. Die Gesamteinrichtung kann zur Aufstellung in geschlossenen Räumen konzipiert sein - eine Aufstellung im Freien kommt jedoch gleichermaßen in Betracht. Insbesondere kann es sich auch um eine mobile Anlage handeln.

Die Merkmale der Ansprüche 24 und 25 sind auf die Begrenzung des Beschußfeldes sowie des, die Fangvorhänge aufnehmenden Raumes gerichtet. Die genannte Verblendung bildet einen mechanischen Schutz für den Bereich seitlich der Fangvorhänge, unter anderem auch für den/die Querträger. Aufgrund ihrer Winkelorientierung ist sichergestellt, daß keine Geschoße in den Raum vor der Geschoßfangeinrichtung zurückprallen können. Die Verblendung besteht aus durchschußsicheren Platten, die gleichermaßen wie Seitenwandungen, die den Raum hinter der Geschoßfangeinrichtung und seitlich derselben abschließen, aus Stahl bestehen können.

Die Erfindung wird im Folgenden unter Bezugnahme auf die in den Zeichnungen schematisch dargestellten Ausführungsbeispiele näher erläutert werden. Es zeigen:
- Fig. 1: eine Ansicht eines ersten Ausführungsbeispiels eines erfindungsgemäßen Geschoßfanges in Beschußrichtung;
- Fig. 2: eine teilweise Schnittdarstellung des Geschoßfanges entsprechend einer Horizontalebene II-II der Fig. 1;
- Fig.3: eine teilweise Schnittdarstellung des Geschoßfanges entsprechend einer Vertikalebene III-III der Fig. 1.
- Fig. 4: eine Vorderansicht eines zweiten Ausführungsbeispiels eines erfindungsgemäßen Geschoßfangs;
- Fig. 5: eine Teilansicht des Geschoßfangs in einem Horizontalschnitt entsprechend einer Ebene V-V der Fig. 4;
- Fig. 6: eine Teilansicht des oberen Bereichs der Geschoßfanganlage entsprechend einer horizontalen Schnittebene VI-VI der Fig. 4;
- Fig. 7: eine Prinzipdarstellung einer erfindungsgemäßen Seilaufhängung entsprechend einer Betrachtungsrichtung VII - VII der Fig. 6;
- Fig. 8: eine Seitenansicht der Seilaufhängung entsprechend einer Blickrichtung VIII der Fig. 7;
- Fig. 9: eine vergrößerte, die Wirkungsweise der Seilaufhängung erläuternde Darstellung entsprechend einer der Fig. 7 entsprechenden Zeichenebene.

Der erfindungsgemäße Geschoßfang besteht aus einer Anordnung mehrerer, in Beschußrichtung 1 mit Abstand zueinander angeordneter Fangvorhänge 2 bis 6, wobei ein vorzugsweise bis zum Boden reichendes Beschußfeld 7 in Randbereichen durch eine Verblendung 8 eingerahmt ist.

In Beschußrichtung 1 gesehen mit Abstand hinter dem letzten Fangvorhang 6 befindet sich eine durchschußsichere Stahlwand 9, auf deren, dem Fangvorhang 6 abgekehrten Seiten eine aus einem schalldämmend wirksamen Werkstoff bestehende Zwischenwand 10 angeordnet ist. Eine aus einem im Hochbau üblichen Baustoff bestehende, als Außen- oder Raumtrennwand konzipierte Wandung 11 bildet den Abschluß des Geschoßfanges.

Die Verblendung 8 besteht aus wenigstens zwei, untereinander gleich beschaffenen, das Beschußfeld seitlich begrenzenden Seitenteilen 12,13 und einem, das Beschußfeld 7 oberseitig begrenzenden, sich beidseitig an die Seitenteile anschließenden Querteil 14. Die Seitenteile 12,13 sowie das Querteil 14 bestehen aus ebenen Stahlplatten,die unter einem spitzen Winkel gegenüber der Beschußrichtung 1 geneigt angeordnet sind, wobei der entsprechende Neigungswinkel derart bemessen ist, daß im Falle von Querschlägern keine raumseitige Gefährdung durch abprallende Geschoße oder Geschoßfragmente gegeben ist. Es kann die Verblendung 8 im übrigen in zeichnerisch nicht dargestellter Weise an seitlichen, beispielsweise aus Stahl bestehenden Begrenzungswandungen befestigt sein, die ihrerseits wie die in Fig. 3 gezeigte Rückseite von Zwischenwandungen aus einem schalldämmend wirksamen Material umfaßt werden.

Jeder Fangvorhang 2 bis 6 besteht aus einer Nebeneinanderanordnung einzelner Stahlseile 15, die oberseitig abgehängt sind und mit geringfügigem Abstand oberhalb des Bodens enden, somit frei schwingfähig aufgehängt sind. Die Stahlseile 15 sämtlicher Fangvorhänge 2 bis 6 weisen einen gleichen Durchmesser 16 auf und es können die Stahlseile 15 eines Fangvorhanges 2 derart angeordnet sein, daß sie sich umfangsseitig tangieren und auf diese Weise einen in Beschußrichtung 1 lückenlosen ebenen Vorhang bilden. Die Stahlseile 15 zweier, in Beschußrichtung 1 aufeinander folgender, um ein Maß 17 voneinander beabstandeter Fangvorhänge 3 sind zueinander versetzt angeordnet, und zwar derart, daß ein Stahlseil 15 eines Fangvorhanges sich jeweils in einer mittigen Anordnung zu zwei Stahlseilen 15 des in Beschußrichtung 1 vorangegangenen Fangvorhanges befindet. Es ist das Maß 17 derart ausgelegt, daß der lichte Abstand zwischen zwei Fangvorhängen 2,3 mindestens der größten Länge eines Geschoßes entspricht, worauf im Folgenden noch näher eingegangen werden wird.

Mit 18 ist ein sich horizontal erstreckender Querträger bezeichnet, der - wie Fig. 3 zeigt - eine global rechteckförmige Gestalt haben kann und der unterseitig mit einer Einrichtung 19 zur lösbaren Befestigung der einzelnen Stahlseile 15 der Fangvorhänge 2 bis 6 versehen ist. Diese Einrichtung 19 kann grundsätzlich beliebig ausgestaltet sein und ist lediglich daraufhin eingerichtet, eine Anordnung ebener Fangvorhänge 2 bis 6 nach Maßgabe des genannten Abstandsmaßes sicherzustellen.

Der Querträger 18 ist an seinen beiden einander gegenüberliegenden Enden um seine sich horizontal und parallel zu den Ebenen der Fangvorhänge 2 bis 6 erstreckende Längsachse 20 in Zapfenlagern 21,22 frei schwingfähig gelagert, wobei diese Lagerungen in geeigneter, zeichnerisch nicht näher dargestellter Weise mit Seitenwandungen in Verbindung stehen, die sich parallel zu der Beschußrichtung 1 erstrecken.

Die Verblendung 8 und die Seitenwandungen sowie die genannten Lagerungen sind derart ausgebildet, daß ein seitliches Schwingen der Stahlseile 15, das heißt in Richtung deren jeweiliger Ebene gleichermaßen ungehindert möglich ist.

In Beschußrichtung 1 auf die Geschoßfangeinrichtung auftreffende Geschoße üben auf die einzelnen Stahlseile 15 eine Verdrängungswirkung aus, wobei es nach Maßgabe der den Geschoßen innewohnenden kinetischen Energie zu einer Auslenkung des getroffenen Stahlseiles 15 senkrecht zur Ebene des jeweiligen Fangvorhanges und/oder innerhalb dieser Ebene kommt und wobei sowohl die Auslenkung als die Reibung der einander tangierenden Stahlseile 15, insbesondere bei Bewegungen innerhalb der Ebene des Fangvorhanges Geschoßenergie irreversibel bindet. Das infolge des Durchdringens eines oder mehrerer Fangvorhänge abgebremste Geschoß fällt schließlich zwischen zwei aufeinander folgenden Fangvorhängen zu Boden.

Der Vorgang des Abbremsens der Geschoße infolge des Auftreffens auf die aus Stahlseilen bestehenden Fangvorhänge läuft aufgrund der Dämpfungseigenschaften der Stahlseile ohne wesentliche Geräuschentwicklung ab. Die Masse des einzelnen Stahlseiles 15, insbesondere dessen Querschnitt und das Maximalkaliber der benutzten Geschoße sind aufeinander abgestimmt, so daß ein vorzeitiger Verschleiß der Stahlseile nicht zu befürchten ist und ein Instandhaltungsaufwand, bedingt durch ein Austauschen schadhaft gewordener Stahlseile in Grenzen gehalten werden kann.

Auch ist eine einfache Entsorgung der zwischen den Stahlseilen, insbesondere den Fangvorhängen zu Boden gefallenen Geschoße und Geschoßfragmente möglich, vorzugsweise unter Benutzung von einfachen bodenseitigen Auffangbehältnissen.

In den Figuren 4 bis 9 sind Funktionselemente, die mit denjenigen der Figuren 1 bis 3 übereinstimmen, entsprechend beziffert, so daß auf eine diesbezügliche wiederholte Beschreibung verzichtet wrden kann.

Das quadratische oder rechteckige Beschuß- oder Zielfeld 7 der in Fig. 4 gezeigten Geschoßfanganlage wird durch obere Berandungsplatte 23, seitliche Berandungsplatten 24 und eine untere Berandungsplatte 25 umgrenzt. Sämtliche dieser Berandungsplatten verlaufen unter Winkeln zu einer Vertikalebene, und zwar in Richtung zur Mitte des Zielfeldes 1 hin geneigt, so daß auf die Berandungsplatten auftreffende Geschosse in Richtung auf das Zielfeld hin abgelenkt werden. Die Berandungsplatten können aus Stahl oder auch aus Holz bestehen und sind in einem zeichnerisch nicht dargestellten Rahmengestell aufgenommen, welches beispielsweise bodenseitig festgelegt ist. Hierauf wird im Folgenden nicht näher eingegangen werden.

Die Berandungsplatten sind in jedem Fall durchschußsicher ausgebildet. Sie schützen die Teile der Anlage, die nicht für einen Beschuß bestimmt sind.

Das Zielfeld 7 ist durch eine Nebeneinanderanordnung von Fangseilen 26 gekennzeichnet, bei denen es sich um Stahlseile handelt, die jeweils nebeneinander mit der Maßgabe angeordnet sind, daß sich - in Beschußrichtung 1 gesehen - mehrere voneinander beabstandete Vorhänge 27, 28 und 29 ergeben. Die Fangseile 5 sind innerhalb eines jeden dieser Vorhänge mit geringfügigem Abstand zueinander angeordnet und insbesondere in Abhängigkeit von diesem Abstand in der Ebene eines Vorhanges relativ zueinander beweglich.

Die Fangseile 26 der einzelnen Fangvorhänge 27 bis 29 sind ferner jeweils versetzt zueinander angeordnet, so daß - in Beschußrichtung 6 gesehen - sich ein Fangseil 26 des einen Vorhanges jeweils der Lücke zwischen zwei Fangseilen des nächst folgenden Vorhangs gegenüberliegend befindet.

In der Zeichnungsfigur 5 sind insgesamt drei Vorhänge gezeigt - es können im Einzelfall jedoch auch weniger als drei Vorhänge sein oder es können dem ferner auch weitere Vorhänge hinzugefügt werden. Eine Stahlwand 9 bildet aus Sicherheitsgründen den rückwärtigen Abschluß der Geschoßfanganlage und es weist diese Stahlplatte 9 eine Dicke auf, welche auch bei den energiereichsten Geschossen im ungünstigsten Fall einen Durchschuß verhindert. Die Stahlwand bzw. Stahlplatte 9 erstreckt sich oder- und unterseitig sowie seitlich über das Zielfeld 7 hinaus und überdeckt den gesamten, für einen Beschuß grundsätzlich in Frage kommenden Bereich der Geschoßfanganlage. Mit 30 ist eine aus einem schalldämmenden Werkstoff, z. B. Gummi, Kork oder einem Kunstschaum bestehende, die Stahlplatte 9 rückseitig bedeckende Beschichtung bezeichnet, welche der Schalldämmung dient und über welche die Stahlplatte 9 in einem zeichnerisch nicht wiedergegebenen Rahmengestell befestigt ist.

Erfindungsgemäß sind die Fangseile 26 an ihren jeweiligen oberen und unteren Enden mit Halteeinrichtungen 31 versehen, über welche sie in besonderen, im Folgenden noch zu erläuternden ober- und unterseitigen Führungen 32, 32' gehalten sind. Der Zweck dieser Führungen 32, 32' besteht darin, die infolge auftreffender Geschosse in Beschußrichtung 1 und/oder senkrecht zu dieser Richtung aus ihrer Ruhelage ausgelenkten Fangseile 26 in diese Ruhelage zurückzuführen. Die Fangseile 26 sind infolge dieser Führungen somit nicht starr eingespannt sondern in definierter Weise nachgiebig aufgehängt und erfahren nach Maßgabe der den auftreffenden Geschosse innewohnenden kinetischen Energie eine Auslenkung. Wesentlich ist jedoch, daß die Fangseile nach jedem Beschuß wieder eine definierte Ausgangslage einnehmen, infolge welcher gleichförmige reproduzierbare Geschoßfangeigenschaften bereitgestellt werden.

Zur Erläuterung der genannte Halteeinrichtungen 31 wird im Folgenden auf die Zeichnungsfiguren 6 bis 8 Bezug genommen.

Jede der ober- und unterseitigen untereinander gleich beschaffenden Halteeinrichtungen 31 bestehen aus einem im wesentlichen zylindrischen Aufnahmeteil 33, an dessen oberseitiges Ende 34 ein Halteprofil 35 angesetzt ist. Das Halteprofil 35 steht mit dem Aufnahmeteil 33 in unlösbarer Verbindung und ist mit diesem vorzugsweise verschweißt. In das unterseitige Ende des Aufnahmeteils 33 ist ein Fangseil 26 eingesteckt, welche sich bis zu genanntem oberseitigen Ende 34 hin erstreckt. Die Verbindung des Fangseils 26 mit dem Aufnahmeteil 33 kann besonders vorteilhaft gleichzeitig mit der Herstellung einer Schweißverbindung zwischen den Halteprofil 35 und dem Aufnahmeteil 33 erfolgen, so daß in diese Schweißverbindung auch das Ende des Fangseils 26 eingebunden ist.

Die letztgenannte Art der Verbindung zwischen dem Fangseil 26 einerseits und dem Aufnahmeteil 33 andererseits hat sich als praktisch vorteilhaft und insbesondere als äußerst belastbar erwiesen. Es sind jedoch grundsätzlich beliebige Techniken anwendbar, um eine, an den Zweck der Erfindung angepaßte und insbesondere dementsprechend belastbare Verbindung zwischen dem Fangseil 26 und der Halteeinrichtung 31 herzustellen.

Jedes offene Aufnahmeteil 33 ist auf zwei, einander gegenüberliegenden Seiten mit untereinander gleich beschaffenden Abflachungen 36 versehen, so daß jedes Aufnahmeteil 33 bezüglich einer Mittelebene 37 eine symmetrische Gestaltung aufweist. Diese Gestaltung ermöglicht es, die Aufnahmeteile 33 eines jeden der Vorhänge 27 bis 29 derart anzuordnen, daß ihre jeweiligen Abflachungen 36 einander gegenüberliegen, und zwar mit geringstmöglichem Abstand, so daß demzufolge wiederum innerhalb eines Vorhanges die seitlichen Abstände der Fangseile 26 in deren Ruhelage möglichst gering ausfallen.

Fig. 9 zeigt lediglich beispielhaft die Ausbildung einer Führung 32, an der mittels der genannten Aufnahmeteile 33 die Vorhänge 27 bis 29 oberseitig aufgehängt sind. Gleichartige Führungen 32' befinden sich an der Unterseite des Zielfeldes 7 und es sind die Fangseile 26 in gleicher Weise über Aufnahmeteile 33 mit diesen unterseitigen Führungen 32' verbunden. Aufgrund der Gleichheit beider Führungen 32, 32' wird die Beschreibung im Folgenden auf die Fig. 9 gezeigte oberseitige Führung 32 beschränkt.

Wesensmerkmal der Führung 32 sind zwei, sich mit Abstand zueinander parallel erstreckende Tragrohre 38, an denen das, die Gestalt eines Doppel-T aufweisende Halteprofil 35 geführt ist. Diese Führung erfolgt derart, daß der oberseitige, sich horizontal erstreckende Quersteg 39 des Halteprofils 35 auf den zugekehrten oberseitigen Flächenabschnitten der Tragrohre 38 aufliegt, so daß sich der Mittelsteg 40 der Halteprofile 35 durch den Zwischenraum 41 zwischen den untereinander gleich beschaffenden Tragrohren 38 hindurcherstreckt. Dies bedeutet, daß die Tragrohre 38 derart in einem zeichnerisch nicht dargestellten Rahmengestell aufgenommen sind, daß die einzelnen Halteprofile 35 von den stirnseitigen Enden der Tragrohre 38 her aufeinanderfolgend in die in Fig. 9 gezeigte Betriebsstellung geschoben werden können. Grundsätzlich sind einem jeden der in Fig. 5 gezeigten Vorhänge 27 bis 29 zwei derartige Tragrohre 38 zugeordnet - es ist jedoch gleichermaßen auch möglich, an einem Tragrohr 38 die Halteprofile jeweils zweier unterschiedlicher Vorhänge einzuhängen.

Die Aufhängung der einzelnen Fangseile unter Verwendung derartiger Führungen 32, 32' ist im übrigen dahingehend ausgelegt, daß die Tragseile in der jeweiligen Betriebsposition nicht stark gespannt sind, sondern ein gewisses Spiel - in Längsrichtung gesehen - aufweisen, so daß die Möglichkeit gegeben ist, daß das einzelne Tragseil infolge eines auf ihn treffenden Geschosses in Beschußrichtung und/oder senkrecht zu dieser Richtung ausgelenkt werden kann, um anschließend - schwerkraftbedingt - in seine Ausgangslage zurück zu schwingen. Dieses Zurückschwingen erfolgt nach Maßgabe der von der Geometrie der miteinander in Eingriff stehenden Flächen der Querstege 39 der Halteabschnitte 35 einerseits und der diesen zugekehrten Flächenabschnitte der Tragrohre 38 andererseits mehr oder weniger stark gedämpft und es können diese miteinander in Wechselwirkung tretenden Flächenabschnitte insbesondere mit Hinblick auf eine solche Dämpfung angelegt sein. Dies kann beispielsweise über die Oberflächenrauhigkeit dieser Flächenabschnitte in Verbindung mit deren geometrischer Gestaltung oder durch einen die Reibung erhöhenden Belag geschehen.

Aufgrund der ober- und unterseitigen Führung der einzelnen Fangseile sind deren Bewegungsmöglichkeiten in Folge auftreffender Geschosse beschränkt, wobei sich jedoch stets eine diese in ihre Ausgangslage zurückführende Rückstellkraft gibt. Die Fangseile sind innerhalb eines Vorhangs in der Ausgangslage verhältnismäßig dicht angeordnet, können jedoch unter Verkantung der Halteprofile 35 geringfügig gleichermaßen in Längsrichtung der Tragrohre ausweichen. Dadurch, daß eine, den rückwärtigen Abschluß der Geschoßfanganlage bildende Stahlplatte 9 unter Zwischenanordnung einer aus einem schalldämmenden, beispielsweise elastomeren Werkstoff bestehenden Schicht 30 in einem Rahmengestell befestigt ist, wird der durch das Auftreffen des Geschosses auf die Stahlplatte 9 bedingte Schall bedeutend gedämpft und insbesondere nicht weitergeleitet.

Die zwischen den Fangseilen zu Boden fallenden Geschosse können nach erfolgter Nutzung der Geschoßfanganlage in einfacher Weise eingesammelt und einer geordneten Entsorgung zugeführt werden.

Ein Entsorgen gegebenenfalls schadhaft gewordener einzelner Fangseile ist ebenfalls in einfacher Weise möglich, indem nämlich die Fangseile stirnseitig von den genannten Tragrohren 38 abgezogen werden. Dadurch, daß die Stahlseile ober- und unterseitig eine einwandfreie Führung erfahren, gestaltet sich dieses Entfernen einzelner Fangseile auch vergleichsweise einfach, da nicht zu befürchten ist, daß sich einzelne Fangseile infolge auftreffender Geschosse und durch diese bedingten und unkontrollierten Ausweichbewegungen miteinander verdrillen, so daß die Entfernung einzelner Fangseile auch infolge deren relativ beträchtlicher Masse Probleme bereiten könnte.

Das anhand obiger Beschreibung dargestellte Ausführungsbeispiel ist in vielfältiger Weise variierbar. So ist es beispielsweise möglich, auf die Aufnahmevorrichtung der Führung 32' zu verzichten, so daß die dieser zugeordneten Enden der Fangseile lediglich durch den Zwischenraum zwischen zwei einander benachbarten Tragrohren hindurchgeführt sind und auf diese Weise eine Führung erfahren. An den Enden können zusätzlich Distanzstücke vorgesehen sein. Auf Letztere kann bei dieser Führung jedoch verzichtet werden.

## Patentansprüche

1. Geschoßfangeinrichtung zum Abbremsen auftreffender Geschoße sowie zu deren Wiedergewinnung zwecks Entsorgung, bestehend aus einer Anordnung mehrerer, in Beschußrichtung (1) hintereinander angeordneter Fangvorhänge (2 bis 6, 27 bis 29),
**dadurch gekennzeichnet,**
- **daß** jeder Fangvorhang (2 bis 6, 27 bis 29) aus einer Nebeneinanderanordnung von Stahlseilen (15) besteht.

2. Geschoßfangeinrichtung nach Anspruch 1,
**dadurch gekennzeichnet,**
- **daß** sich die Stahlseile (15, 26) wenigstens eines Fangvorhandes (2 bis 6, 27 bis 29) einander umfangsseitig tangieren.

3. Geschoßfangeinrichtung nach Anspruch 1 oder 2,
**dadurch gekennzeichnet,**
- **daß** die Stahlseile (15,26) der einzelnen Fangvorhänge (2 bis 6, 27 bis 29) - quer zur Beschußrichtung (1) gesehen - mit Hinblick auf eine wenigstens einfache lückenlose Überdeckung eines Beschußfeides (7) versetzt zueinander angeordnet sind.

4. Geschoßfangeinrichtung nach einem der Ansprüche 1 bis 3,
**dadurch gekennzeichnet,**
- **daß** die Stahlseile (15, 26) jeweils eines Fangvorhanges (2 bis 6, 27 bis 29) untereinander einen gleichen Durchmesser (16) aufweisen und
- **daß** die Stahlseile (15, 26) aufeinander folgender Fangvorhänge (2 bis 6, 27 bis 29) wenigstens teilweise voneinander abweichende Durchmesser aufweisen.

5. Geschoßfangeinrichtung nach einem der Ansprüche 1 bis 4,
**dadurch gekennzeichnet,**
- **daß** die Fangvorhänge (2 bis 6, 27 bis 29) an einem Querträger (18) abgehängt sind und
- **daß** der Querträger (18) um eine horizontale Längsachse (20) frei schwingfähig gelagert ist.

6. Geschoßfangeinrichtung nach Anspruch 5,
**dadurch gekennzeichnet,**
- **daß** die Stahlseile (15, 26) lösbar mit dem Querträger (18) in Verbindung stehen.

7. Geschoßfangeinrichtung nach einem der vorangegangenen Ansprüche 1 bis 6,
**gekennzeichnet durch**
- eine, ein allseitiges freies Schwingen ermöglichende Abhängung der Stahlseile (15, 26).

8. Geschoßfangeinrichtung nach einem der vorangegangenen Ansprüche 1 bis 6,
**dadurch gekennzeichnet,**
- **daß** jeder Fangvorhang (7 bis 9, 27 bis 29) an seinem oberen Ende in einer Führung (32) gehalten ist,
- **daß** die Fangseile (26) eines jeden Fangvorhanges (7 bis 9, 27 bis 29) durch an ihren unteren Enden befindliche Distanzhalter unter definierten Abständen zueinander gehalten sind, und
- **daß** die Verbindung zwischen dem Fangseil (26) und der Führung (32) derart ausgebildet ist, daß im Zusammenwirken mit den Distanzhaltern ein definiertes Auslenken des Fangseiles (26) aus seiner Ruhelage heraus sowohl in Beschußrichtung (1) als auch senkrecht zu der Beschußrichtung (1) entgegen einer Rückstellkraft ermöglicht wird.

9. Geschoßfangeinrichtung nach Anspruch 8,
**dadurch gekennzeichnet,**
- **daß** jedes Fangseil an seinen beiden Enden in einer Führung (32, 32') gehalten ist.

10. Geschoßfangeinrichtung nach Anspruch 8 oder 9,
**dadurch gekennzeichnet,**
- **daß** jedem Ende eines Fangseiles (26) eine Aufnahmevorrichtung zugeordnet ist, mit der es fester Verbindung steht und mittels welcher es in der jeweiligen Führung (32, 32') lösbar gehalten ist.

11. Geschoßfangeinrichtung nach einem der Ansprüche 1 bis 10,
**dadurch gekennzeichnet,**
- **daß** sich die Fangseile (26) aufeinander in Beschußrichtung (1) folgender Fangvorhänge (7 bis 9, 27 bis 29) zueinander parallel erstrecken.

12. Geschoßfangeinrichtrung nach einem der Ansprüche 1 bis 10,
**dadurch gekennzeichnet,**
- **daß** sich die Fangseile (26) aufeinander in Beschußrichtung (1) folgender Fangvorhänge (7 bis 9, 27 bis 29) senkrecht oder unter einem Winkel zueinander erstrecken.

13. Geschoßfangeinrichtung nach einem der vorangegangenen Ansprüche 1 bis 12,
**dadurch gekennzeichnet,**
- **daß** sich die Fangvorhänge (7 bis 9, 27 bis 29) vertikal erstrecken und unter einem Winkel zur Beschußrichtung (1) angeordnet sind.

14. Geschoßfangvorrichung nach einem der vorangegangenen Ansprüche 1 bis 12,
**dadurch gekennzeichnet,**
- **daß** sich die Fangvorhänge (7 bis 9, 27 bis 29) - in einer Blickrichtung quer zur Beschußrichtung (6) gesehen - unter einem Winkel zur Vertikalebene erstrecken.

15. Geschoßfangeinrichtung nach einem der vorangegangenen Ansprüche 1 bis 12,
**dadurch gekennzeichnet,**
- **daß** sich die Fangvorhänge (7 bis 9, 27 bis 29) unter Winkeln sowohl zu einer, die Beschußrichtung (1) enthaltenden Vertikalebene als auch gegenüber einer normal zur Beschußrichtung (1) verlaufenden Querebene erstrecken.

16. Geschoßfangeinrichtung nach einem der vorangegangenen Ansprüche 8 bis 15,
**dadurch gekennzeichnet,**
- **daß** sich die Fangvorhänge (7 bis 9, 27 bis 29) entlang einer räumlich gekrümmten Fläche erstrecken, die an den Enden der Fangseile durch die dementsprechende Krümmung der Führungen (32, 32') definiert ist.

17. Geschoßfangeinrichtung nach einem der vorangegangene Ansprüche 10 bis 16,
**dadurch gekennzeichnet,**
- **daß** jede Aufnahmeeinrichtung aus einem rohrartigen, zur Aufnahme eines Seilendes bestimmten Aufnahmeteil (33) und einem Halteprofil (35) besteht, wobei das Halteprofil das Verbindungselement zwischen dem Aufnahmeteil und der Führung (32, 32') bildet und
- **daß** das Seilende in dem Aufnahmeteil (33) fixiert ist.

18. Geschoßfangeinrichtung nach einem der vorangegangenen Ansprüche 9 bis 17,
**dadurch gekennzeichnet,**
- **daß** die beiderseitigen Aufnahmevorrichtungen der Fangseile gleich beschaffen sind.

19. Geschoßfangeinrichtung nach einem der vorangegangenen Ansprüche 8 bis 18,
**dadurch gekennzeichnet,**
- **daß** jede Führung (32, 32') durch eine Anordnung von Tragrohren (38) oder Schienen gebildet ist, die außerhalb des Zielfeldes (7) angeordnet sind.

20. Geschoßfangeinrichtung nach einem der Ansprüche 8 bis 19,
**dadurch gekennzeichnet,**
- **daß** eine Führung (32, 32') durch zwei einander benachbarte Tragrohre (38) gebildet ist und
- **daß** sich das Halteprofil (35) durch den Zwischenraum (41) zweier einander benachbarter Tragrohre (38) hindurcherstreckt und an seinem, dem Fangseil (26) abgekehrten Ende beide Tragrohre (38) übergreift.

21. Geschoßfangeinrichtung nach Anspruch 19,
**dadurch gekennzeichnet,**
- **daß** eine Führung durch ein Tragrohr gebildet ist, welches durch das Halteprofil teilweise umgriffen ist.

22. Geschoßfangeinrichtung nach Anspruch 19,
**dadurch gekennzeichnet,**
- **daß** jedes Aufnahmeteil (33) durch einen an zwei einander diametral gegenüberliegenden Seiten außenseitig abgeflachten Rohrzylinder gebildet ist und
- **daß** innerhalb eines Fangvorhanges (7 bis 9, 27 bis 29) die Rohrzylinder mit der Maßgabe angeordnet sind, daß sich jeweils zwei derartiger Abflachungen einander gegenüberliegen.

23. Geschoßfangeinrichtung nach einem der vorangegangenen Ansprüche 1 bis 22,
**dadurch gekennzeichnet,**
- **daß** sämtliche Komponenten der Geschoßfangeinrichtung in einem Rahmengestell gehalten sind, wobei ein Zielfeld (7) zumindest teilweise von durchschußsicheren Berandungsplatten (23,24,25) eingefasst ist.

24. Geschoßfangeinrichtung nach einem der vorangegangenen Ansprüche 1 bis 23,
**gekennzeichnet durch**
- eine, ein Beschußfeld (7) einrahmende, aus Platten bestehende Verblendung (8), wobei sich die Platten unter einem spitzen Winkel zur Beschußrichtung (1) erstrecken und das Beschußfeld (7) zumindest seitlich und oberseitig einrahmen.

25. Geschoßfangeinrichtung nach einem der vorangegangenen Ansprüche 1 bis 24,
**gekennzeichnet durch**
- eine rückseitige und seitliche Einfassung der Anordnung der Fangvorhänge (2 bis 6, 27 bis 29) aus durchschußsicheren Platten, insbesondere aus Stahlplatten.

## Claims

1. Projectile stopping device for braking projectiles contacting it and for recovering them for the purposes of disposal, consisting of an arrangement of a plurality of stopping curtains (2 to 6, 27 to 29) disposed one behind another in the firing direction (1),
**characterized in that**
- each stopping curtain (2 to 6, 27 to 29) consists of a side by side arrangement of steel cables (15).

2. Projectile stopping device according to claim 1,
**characterized in that**
- the steel cables (15, 26) of at least one stopping curtain (2 to 6, 27 to 29) are peripherally tangential to each other.

3. Projectile stopping device according to claim 1 or 2,
**characterized in that**
- the steel cables (15, 26) of the individual stopping curtains (2 to 6, 27 to 29) - seen transverse to the firing direction (1) - are disposed offset from each other for the purpose of at least a simple gap-free covering of the firing field (7).

4. Projectile stopping device according to one of claims 1 to 3,
**characterized in that**
- the steel cables (15, 26) of a respective stopping curtain (2 to 6, 27 to 29) have the same diameter (16) as each other and
- the steel cables (15, 26) of successive stopping curtains (2 to 6, 27 to 29) have diameters which are at least partially different from each other.

5. Projectile stopping device according to one of claims 1 to 4,
**characterized in that**
- the stopping curtains (2 to 6, 27 to 29) are hung on a transverse carrier (18) and
- the transverse carrier (18) is mounted so as to swing freely about a horizontal longitudinal axis (20).

6. Projectile stopping device according to claim 5,
**characterized in that**
- the steel cables (15, 26) are releasably connected to the transverse carrier (18).

7. Projectile stopping device according to one of the preceding claims 1 to 6,
**characterized by**
- suspension of the steel cables (15, 26) which makes possible free swinging movement to all sides.

8. Projectile stopping device according to one of the preceding claims 1 to 6,
**characterized in that**
- each stopping curtain (7 to 9, 27 to 29) is held in a guide (32) at its upper end,
- that the stopping cables (26) of each stopping curtain (7 to 9, 27 to 29) are held at a defined spacing with respect to each other by spacers located at their lower ends, and
- the connection between the stopping cable (26) and the guide (32) is formed in such a way that in cooperation with the spacers a defined deflection of the stopping cable (26) from its rest position both in the firing direction (1) and also perpendicular to the firing direction (1) is possible against a return force.

9. Projectile stopping device according to claim 8,
**characterized in that**
- each stopping cable is held in a guide (32, 32') at both its ends.

10. Projectile stopping device according to claim 8 or 9,
**characterized in that**
- a receiving device is allocated to each end of a stopping cable (26), to which receiving device the cable is firmly connected and by means of which receiving device the cable is releasably held in the respective guide (32, 32').

11. Projectile stopping device according to one of claims 1 to 10,
**characterized in that**
- the stopping cables (26) of stopping curtains (7 to 9, 27 to 29) which follow one behind the other in the firing direction (1) extend parallel to each other.

12. Projectile stopping device according to one of claims 1 to 10,
**characterized in that**
- the stopping cables (26) of stopping curtains (7 to 9, 27 to 29) which follow one behind the other in the firing direction (1) extend perpendicular or at an angle to each other.

13. Projectile stopping device according to one of the preceding claims 1 to 12,
**characterized in that**
- the stopping curtains (7 to 9, 27 to 29) extend vertically and are disposed at an angle to the firing direction (1).

14. Projectile stopping device according to one of the preceding claims 1 to 12,
**characterized in that**
- the stopping curtains (7 to 9, 27 to 29) - seen from a viewpoint transverse to the firing direction (6) - extend at an angle to the vertical plane.

15. Projectile stopping device according to one of the preceding claims 1 to 12,
**characterized in that**
- the stopping curtains (7 to 9, 27 to 29) extend at angles with respect to both a vertical plane containing the firing direction (1) and also with respect to a transverse plane extending normal to the firing direction (1).

16. Projectile stopping device according to one of the preceding claims 8 to 15,
**characterized in that**
- the stopping curtains (7 to 9, 27 to 29) extend along a physically curved surface which is defined at the ends of the stopping cables by the corresponding curvature of the guides (32, 32').

17. Projectile stopping device according to one of the preceding claims 10 to 16,
**characterized in that**
- each receiving device consists of a pipe-like receiving part (33) intended to receive a cable end, and of a holding profile (35), wherein the holding profile forms the connecting element between the receiving part and the guide (32, 32') and
- the cable end is fixed in the receiving part (33).

18. Projectile stopping device according to one of the preceding claims 9 to 17,
**characterized in that**
- the receiving devices provided on both ends of the stopping cables are formed in the same way.

19. Projectile stopping device according to one of the preceding claims 8 to 18,
**characterized in that**
- each guide (32, 32') is formed by an arrangement of carrier pipes (38) or rails which are disposed outside the target field (7).

20. Projectile stopping device according to one of claims 8 to 19,
**characterized in that**
- a guide (32, 32') is formed by two mutually adjacent carrier pipes (38) and
- the holding profile (35) extends through the intermediate space (41) of two mutually adjacent carrier pipes (38) and at its end facing away from the stopping cable (26) engages over both carrier pipes (38).

21. Projectile stopping device according to claim 19,
**characterized in that**
- a guide is formed by a carrier pipe which is partially surrounded by the holding profile.

22. Projectile stopping device according to claim 19,
**characterized in that**
- each receiving part (33) is formed by a pipe cylinder which is externally flattened on two sides which lie diametrically opposite each other and
- within a stopping curtain (7 to 9, 27 to 29) the pipe cylinders are disposed under the condition that in each case two such flattened surfaces lie opposite each other.

23. Projectile stopping device according to one of the preceding claims 1 to 22,
**characterized in that**
- all the components of the projectile stopping device are held in a frame structure, wherein a target field (7) is enclosed at least partially by projectile-proof edging plates (23, 24, 25).

24. Projectile stopping device according to one of the preceding claims 1 to 23,
**characterized by**
- a screen (8) consisting of plates and framing a firing field (7), wherein the plates extend at an acute angle with respect to the firing direction (1) and frame the firing field (7) at least laterally and at the top.

25. Projectile stopping device according to one of the preceding claims 1 to 24,
**characterized by**
- rearward and lateral enclosure of the arrangement of the stopping curtains (2 to 6, 27 to 29) with projectile-proof plates, in particular steel plates.

## Revendications

1. Dispositif d'arrêt de projectiles destiné à freiner des projectiles au moment de l'impact et à les récupérer aux fins d'élimination, composé d'une disposition de plusieurs rideaux d'arrêt (2 à 6, 27 à 29) disposés les uns derrière les autres dans le sens des tirs (1), **caractérisé en ce que** chaque rideau d'arrêt (2 à 6, 27 à 29) se compose de câbles d'acier (15).

2. Dispositif d'arrêt de projectiles selon la revendication 1, **caractérisé en ce que** les câbles d'acier (15, 26) d'au moins un rideau d'arrêt (2 à 6, 27 à 29) se touchent mutuellement sur leur circonférence.

3. Dispositif d'arrêt de projectiles selon la revendication 1 ou 2, **caractérisé en ce que** les câbles d'acier (15, 26) des différents rideaux d'arrêt (2 à 6, 27 à 29) sont décalés les uns par rapport aux autres, vus dans le sens des tirs (1), en vue de la couverture sans solution de continuité, au moins une fois, d'un champ de tir (7).

4. Dispositif d'arrêt de projectiles selon l'une ou l'ensemble des revendications 1 à 3, **caractérisé en ce que** les câbles d'acier (15, 26) de chaque rideau d'arrêt (2 à 6, 27 à 29) ont le même diamètre (16), et **en ce que** les câbles d'acier (15, 26) de rideaux d'arrêt (2 à 6, 27 à 29) successifs ont au moins en partie des diamètres différents.

5. Dispositif d'arrêt de projectiles selon l'une quelconque des revendications 1 à 4, **caractérisé en ce que** les rideaux d'arrêt (2 à 6, 27 à 29) sont suspendus à un support transversal (18) et **en ce que** le support transversal (18) est supporté de manière à pivoter librement autour d'un axe longitudinal (20) horizontal.

6. Dispositif d'arrêt de projectiles selon la revendication 5, **caractérisé en ce que** les câbles d'acier (15, 26) sont reliés de manière amovible au support transversal (18).

7. Dispositif d'arrêt de projectiles selon l'une quelconque des revendications 1 à 6, **caractérisé en ce que** les câbles d'acier (15, 26) sont suspendus de manière à permettre leur oscillation libre dans toutes les directions.

8. Dispositif d'arrêt de projectiles selon l'une quelconque des revendications 1 à 6, **caractérisé en ce que** chaque rideau d'arrêt (7 à 9, 27 à 29) est retenu à son extrémité supérieure dans un guide (32), **en ce que** les câbles d'arrêt (26) de chaque rideau d'arrêt (7 à 9, 27 à 29) sont retenus à une distance définie les uns des autres par des pièces d'écartement situées à leur extrémité inférieure, et **en ce que** la liaison entre le câble d'arrêt (26) et le guide (32) est conformée de manière à permettre, en coopération avec les pièces d'écartement, une déviation définie du câble d'arrêt (26) à partir de sa position de repos, aussi bien dans le sens des tirs (1) que perpendiculairement au sens des tirs (1), contre une force de rappel.

9. Dispositif d'arrêt de projectiles selon la revendication 8, **caractérisé en ce que** chaque câble d'arrêt est retenu dans un guide (32, 32') à ses deux extrémités.

10. Dispositif d'arrêt de projectiles selon la revendication 8 ou 9, **caractérisé en ce que** chaque extrémité d'un câble d'arrêt (26) est associée à un réceptacle auquel il est relié de manière amovible et au moyen duquel il est retenu de manière amovible dans le guide (32, 32') correspondant.

11. Dispositif d'arrêt de projectiles selon l'une quelconque des revendications 1 à 10, **caractérisé en ce que** les câbles d'arrêt (26) de rideaux d'arrêt (7 à 9, 27 à 29) successifs dans le sens des tirs (1) s'étendent parallèlement les uns aux autres.

12. Dispositif d'arrêt de projectiles selon l'une quelconque des revendications 1 à 10, **caractérisé en ce que** les câbles d'arrêt (26) de rideaux d'arrêt (7 à 9, 27 à 29) successifs dans le sens des tirs (1) s'étendent perpendiculairement ou en formant un angle les uns par rapport aux autres.

13. Dispositif d'arrêt de projectiles selon l'une quelconque des revendications 1 à 12, **caractérisé en ce que** les rideaux d'arrêt (7 à 9, 27 à 29) s'étendent verticalement et forment un angle par rapport au sens des tirs (1).

14. Dispositif d'arrêt de projectiles selon l'une quelconque des revendications 1 à 12, **caractérisé en ce que** les rideaux d'arrêt (7 à 9, 27 à 29), vus selon un angle perpendiculaire au sens des tirs (6), forment un angle par rapport au plan vertical.

15. Dispositif d'arrêt de projectiles selon l'une quelconque des revendications 1 à 12, **caractérisé en ce que** les rideaux d'arrêt (7 à 9, 27 à 29) forment des angles aussi bien par rapport à un plan vertical renfermant le sens des tirs (1) que par rapport au plan transversal normal par rapport au sens des tirs (1).

16. Dispositif d'arrêt de projectiles selon l'une quelconque des revendications 8 à 15, **caractérisé en ce que** les rideaux d'arrêt (7 à 9, 27 à 29) s'étendent le long d'une aire courbe, qui est définie aux extrémités des câbles d'arrêt par une courbure correspondante des guides (32, 32').

17. Dispositif d'arrêt de projectiles selon l'une quelconque des revendications 10 à 16, **caractérisé en ce que** chaque réceptacle se compose d'une partie réceptrice (33) destinée à recevoir une extrémité de câble et d'un profilé de maintien (35) qui forme l'élément de liaison entre la partie réceptrice et le guide (32, 32'), et **en ce que** l'extrémité du câble est fixée dans la partie réceptrice (33).

18. Dispositif d'arrêt de projectiles selon l'une quelconque des revendications 9 à 17, **caractérisé en ce que** les réceptacles situés aux deux extrémités des câbles d'arrêt sont conformés de la même manière.

19. Dispositif d'arrêt de projectiles selon l'une quelconque des revendications 8 à 18, **caractérisé en ce que** chaque guide (32, 32') est formé par une disposition de tubes portants (38) ou de rails, disposés à l'extérieur du champ de visée (7).

20. Dispositif d'arrêt de projectiles selon l'une quelconque des revendications 8 à 19, **caractérisé en ce qu'**un guide (32, 32') est formé par deux tubes portants (38) voisins et **en ce que** le profilé de maintien (35) s'étend dans l'intervalle (41) entre deux tubes portants (38) voisins et saisit les deux tubes portants (38) à son extrémité orientée à l'opposé du câble d'arrêt (26).

21. Dispositif d'arrêt de projectiles selon la revendication 19, **caractérisé en ce que** le guide est formé par un tube portant qui est partiellement entouré par le profilé de maintien.

22. Dispositif d'arrêt de projectiles selon la revendication 19, **caractérisé en ce que** chaque partie réceptrice (33) est formée par un cylindre tubulaire aplati extérieurement sur deux côtés diamétralement opposés et **en ce que** les cylindres tubulaires sont disposés à l'intérieur d'un rideau d'arrêt (7 à 9, 27 à 29) de telle sorte que deux zones aplaties se trouvent l'une en face de l'autre.

23. Dispositif d'arrêt de projectiles selon l'une quelconque des revendications 1 à 22, **caractérisé en ce que** tous les composants du dispositif d'arrêt de projectiles sont retenus dans un bâti, un champ de visée (7) étant au moins partiellement renfermé par des plaques de délimitation (23, 24, 25) résistant à la perforation par les projectiles.

24. Dispositif d'arrêt de projectiles selon l'une quelconque des revendications 1 à 23, **caractérisé en ce qu'**il comporte une cloison (8) encadrant le champ de visée (7) et formée de plaques, lesquelles plaques forment un angle aigu par rapport au sens des tirs (1) et encadrent le champ de visée (7) au moins sur les côtés et le dessus.

25. Dispositif d'arrêt de projectiles selon l'une quelconque des revendications 1 à 24, **caractérisé en ce qu'**il comporte une enceinte enfermant la disposition de rideaux d'arrêt (2 à 6, 27 à 29) sur l'arrière et les côtés et formée de plaques résistant à la perforation par les projectiles, en particulier de plaques d'acier.
